# EUROPÄISCHE PATENTSCHRIFT

(11) **EP 1 381 766 B1**
(45) Veröffentlichungstag und Bekanntmachung des Hinweises auf die Patenterteilung: **14.09.2005**
(21) Anmeldenummer: 02729810.8
(22) Anmeldetag: 21.03.2002
(51) Int. Cl.: F02D 41/34, F02D 41/06

(54) **VERFAHREN ZUR PHASENDETEKTION MITTELS LAMBDA-ÄNDERUNG AN EINEM ODER MEHREREN ZYLINDERN**
METHOD FOR DETECTING PHASES USING lambda-CHANGE ON ONE OR MORE CYLINDERS
PROCEDE DE DETECTION DE PHASES PAR MODIFICATION LAMBDA SUR UNE OU PLUSIEURS CYLINDRES

(30) Priorität: 04.04.2001 DE 10116815
(43) Veröffentlichungstag der Anmeldung: 21.01.2004
(73) Patentinhaber: ROBERT BOSCH GMBH, 70442 Stuttgart (DE)
(72) Erfinder: BOERKEL, Wolfgang, 71726 Benningen (DE)
(86) Internationale Anmeldenummer: PCT/DE2002/001024
(87) Internationale Veröffentlichungsnummer: WO 2002/081890

(56) Entgegenhaltungen:
- EP-A- 0 846 852
- EP-A- 0 990 787
- FR-A- 2 749 885
- FR-A- 2 754 852
- US-A- 5 979 413
- US-A- 6 148 808

## Beschreibung

### Technisches Gebiet

Zur Erfassung der Kurbelwellenwinkellage in mehrzylindrigen Mehrkraftmaschinen werden Geber eingesetzt, welche ein mit der Kurbelwelle drehfest verbundenes Geberrad kontinuierlich abtasten. Üblicherweise dienen hierzu Zahnkränze, die an einer dem oberen Totpunkt (OT) einer der Kolben der Maschine zugeordneten Stelle eine Unregelmäßigkeit aufweisen. Der Geber erzeugt jedoch nur dann ein eindeutiges Signal für Zünd- bzw. Einspritzvorgänge zugeordneten Drehwinkeln, wenn ein derartiger Vorgang bei jedem Erreichen eines Drehwinkels ausgelöst werden muß. Bei Viertakt-Brennkraftmaschinen erstreckt sich jedoch der Arbeitstakt über 720° Kurbelwinkel, mithin fallen zwei dem oberen Totpunkt (OT) entsprechende Signale an.

### Stand der Technik

DE 41 22 786 A1 bezieht sich auf ein Verfahren zur Identifikation des einem Zünd- oder Einspritzvorgangs zugeordneten Drehwinkels einer Brennkraftmaschine. Der Arbeitszyklus der Brennkraftmaschine erstreckt sich über zumindest zwei Umdrehungen ihrer Ausgangswelle. Es werden Zünd- bzw. Einspritzvorgänge initiiert, worauf eine Ist-Reaktion der Maschine auf diese Zünd- bzw. Einspritzvorgänge ermittelt wird und mit einer Soll-Reaktion auch beim zugeordneten Drehwinkel erfolgende Zünd- und Einspritzvorgänge verglichen wird.

EP 0 826 099 B1 betrifft ein Verfahren zur Erkennung der Phasenlage der Zylinder einer Mehrzylinder-Viertaktbrennkraftmaschine. Gemäß dieser Lösung ist ein mehrzylindriger Verbrennungsmotor mit einer Zündanlage zur individuellen Steuerung für jeden Zylinder ausgerüstet und umfaßt einen Meßfühler zum Erzeugen eines Signals, welches erlaubt, den Durchgang des Kolbens eines Bezugszylinders des Verbrennungsmotors in einer bestimmten Position zu identifizieren. Gemäß des in EP 0 826 099 B1 vorgestellten Verfahrens wird ein Zyklus von mehreren Schritten durchlaufen, wobei zunächst bei dem Bezugszylinder und zu einem gegebenen Augenblick, der mit dem Durchgang des Kolbens des Bezugszylinders in der vorbestimmten Position verbunden ist, eine Störung derart gesteuert wird, daß eine Variation der Betriebsweise des Motors erfolgt. Anschließend wird die Betriebsweise des Motors beobachtet und eine sich aus der Steuerung der Störung bei dem Bezugszylinder ergebende mögliche Variation der Betriebsweise erfaßt sowie der Augenblick des plötzlichen Eintretens der Variation der Betriebsweise oder ein Nicht-Auftreten einer Variation der Betriebsweise des Motors ermittelt. Anschließend wird der gegebene Augenblick der Steuerung der Störung dem erfaßten Augenblick des plötzlichen Auftretens der Variation in der Betriebsweise des Motors oder dem Nicht-Auftreten einer Variation der Betriebsweise des Motors gegenübergestellt, um die Phase des Motorzyklus' abzuleiten, in welchem sich der Bezugszylinder in der bestimmten Position befindet. Schließlich wird ausgehend von der Kenntnis der Phase des Bezugszylinders die Phase eines Zylinders der Verbrennungskraftmaschine erkannt. Mittels der in EP 0 826 099 B1 vorgeschlagenen Lösung besteht die Steuerung der Störung darin, daß eine Modifikation der Zündenergie im Vergleich zu einer normalen Betriebsweise gesteuert wird und zwar anders als durch eine vollständige Unterbrechung der Zündsteuerung und daß die Erfassung der sich daraus ergebenden möglichen Variationen der Betriebsweise des Motors darin besteht, eine mögliche Variation des Drehmomentes um einen Augenblick des plötzlichen Auftretens der Variation des Drehmomentes zu erfassen.

US 5,425,340 betrifft ein Verfahren zur Kennung von Zylindern zur Steuerung eines elektronischen Einspritzsystems für eine Verbrennungskraftmaschine, welches an einem sequentiellen Multipoint-Einspritzsystems eingesetzt werden kann. Der Kurbelwelle der Verbrennungskraftmaschine ist ein Kurbelwellensensor zugeordnet, welcher die Passage der oberen Totpunkte jeder der Zylinder erfaßt, wodurch auftretende Fehlzündungen detektiert werden können. Zunächst wird das Einspritzen von Kraftstoff in einen ausgewählten Referenzzylinder unterbunden. Danach wird an diesem ausgewählten Referenzzylinder das Auftreten einer Fehlzündung detektiert. Danach erfolgt ein Vergleich des Zeitpunktes der Unterbrechung der Kraftstoffeinspritzung in den ausgewählten Referenzzylinder mit dem Zeitpunkt des Auftretens einer Fehlzündung am ausgewählten Referenzzylinder. Ferner wird die Passage des OT beim Ansaug-/Verdichtungstakt des ausgewählten Referenzzylinders detektiert. Danach wird eine Signalfolge gebildet, aus der die Zylinder der Verbrennungskraftmaschine hervorgehen, die in Phase mit dem OT-Signal sind. Die Erzeugung dieser Signalfolge erfolgt zu dem Zeitpunkt, an dem die Detektion des Ansaug/Verdichtungstaktes-OT erfolgt und die Verbrennungssequenz entsprechend der Zündreihenfolge der Verbrennungskraftmaschine wieder aufgenommen wird.

Neben den oben skizzierten Lösungen besteht die Möglichkeit, bei ausgefallenem Phasengeber einfach Notlauffunktionen dadurch zu realisieren, daß auf redundante Geber oder Geber an einer anderen Zylinderbank der Verbrennungskraftmaschine (V-Motoren) umgeschaltet wird. Ferner läßt sich auf eine beim Abstellen der Verbrennungskraftmaschine aufgenommene Phasenlage zurückgreifen.

### Darstellung und Vorteile der Erfindung

Die Vorteile der erfindungsgemäß vorgeschlagenen Lösung sind vor allem darin zu erblikken, daß mit dem erfindungsgemäß vorgeschlagenen Verfahren eine Phasenerkennung an einer Verbrennungskraftmaschine ohne das Vorsehen eines Phasensensors oder bei Notlauf der Verbrennungskraftmaschine bei ausgefallenem Phasensensor ermöglicht werden kann.

Bei unbekannter Phasenlage der Zylinder einer mehrzylindrigen Verbrennungskraftmaschine wird eine Phasenlage angenommen. Die angenommene Phasenlage kann z.B. die Phasenlage der Kurbelwelle der Verbrennungskraftmaschine sein, die diese beim Abstellen eingenommen hat. Die Verbrennungskraftmaschine wird nunmehr mit doppelter Zündausgabe im Zünd- und Ladunswechsel-OT gestartet. Nun erfolgt unter Zugrundelegung der angenommenen Phasenlage der Verbrennungskraftmaschine eine Anfettung oder eine Abmagerung durch einen entsprechenden Eingriff bei der Gemischbildung aus Kraftstoff und Ansaugluft der Verbrennungskraftmaschine an einem oder mehreren Zylindern. Die Anfettung bzw. Abmagerung des Gemischs der ausgewählten Zylinder erfolgt jeweils nur soweit, daß keine Aussetzer auftreten können und ist auf einen festlegbaren Zeitraum begrenzt. Das Summen-λ kann während des Eingriffs auf die Gemischbildung bei dem ausgewählten Zylinder bzw. bei den ausgewählten Zylindern durch geeignete Eingriffe auf dem gewünschten Wert gehalten werden, wodurch die Verbrennungskraftmaschine nahezu optimales Abgas emitiert.

Die Anfettung bzw. Abmagerung des Gemischs des ausgewählten Zylinders bzw. der ausgewählten Zylinder der Verbrennungskraftmaschine stellt lediglich eine kurzfristige, kaum wahrnehmbare Komforteinbuße dar, die deutlich geringer ausfällt als bei einer Ausblendung der Kraftstoffeinspritzung an einem der Zylinder der Verbrennungskraftmaschine. Der Eingriff in die Gemischbildung erfolgt in geeigneten Motorbetriebsbereichen, in denen eine optimale Erkennung möglich ist. Die Einbußen hinsichtlich des Fahrkomforts halten sich in diesen Motorbetriebsbereichen in Grenzen. Geeignete Motorbetriebsbereiche zur Vornahme der Eingriffe in die Gemischbildung an einem ausgewählten oder an mehreren ausgewählten Zylindern der Verbrennungskraftmaschine sind solche, in denen die Drehzahl der Verbrennungskraftmaschine weitestgehend konstant bleibt, keine ausgeprägten Beschleunigungsphasen auftreten, d.h. in einem Teillastbereich der Verbrennungskraftmaschine.

Bei der Auswertung der λ-Unterschiede kann auf eine stetige λ-Sonde und entsprechende Auswertealgorithmen im Motorsteuergerät zurückgegriffen werden, wie sie beispielsweise zu Einzelzylinder-λ-Regelung Verwendung finden. Durch den Eingriff in die Gemischbildung bei einem ausgewählten bzw. bei mehreren ausgewählten Zylindern erfolgt eine Gemischungleichverteilung, die eine mögliche, allerdings minimale Abgasverschlechterung nach sich ziehen kann, da das Summen-λ über alle Zylinder optimal gehalten werden kann.

Die Einflüsse auf den Fahrkomfort auf ein Fahrzeug, an dessen Verbrennungskraftmaschine die Phasenlageerkennung mittels des erfindungsgemäß vorgeschlagenen Verfahrens erfolgt, lassen sich kaum wahrnehmen. Ein weiterer Vorteil des erfindungsgemäß vorgeschlagenen Verfahrens ist der Umstand, daß es sich neben geringsten Fahrkomfortein- bußen vorteilhaft an Verbrennungskraftmaschinen seien es V- oder Reihenmotoren mit geraden oder ungeraden Zylinderzahlen einsetzen läßt.

### Ausführungsvarianten / detaillierte Beschreibung

In Motormanagementsystemen, moderner, mehrzylindriger Verbrennungskraftmaschine werden Phasengeberdefekte direkt erkannt, so daß Abhilferoutinen gemäß des erfindungsgemäß vorgeschlagenen Verfahrens zum Einsatz kommen können. Ist keine Redundanz an der Verbrennungskraftmaschine etwa durch einen weiteren funktionierenden Phasengeber vorhanden, wird die Verbrennungskraftmaschine anhand einer angenommenen Phasenlage gestartet. Diese angenommene Phasenlage kann beispielsweise derjenigen Phasenlage entsprechen, die beim Abstellen der Verbrennungskraftmaschine aufgetreten ist. Anhand dieser im Motormanagementsystem vorhandenen, dauerhaft gespeicherten Information, kann eine mehrzylindrige Verbrennungskraftmaschine gestartet werden. Es erfolgt z.B. bei Viertakt-Verbrennungskraftmaschinen, seien es 4-, 6- oder 8-Zylindermotoren eine Zündausgabe in OT nach dem Verdichtungstakt und nach dem Ausschiebetakt, mithin eine doppelte Zündausgabe. Die Überprüfung der beim Start angenommenen Phasenlage der Verbrennungskraftmaschine erfolgt erst dann, wenn die Verbrennungskraftmaschine einen dafür geeigneten Betriebsbereich hinsichtlich konstanter Last, konstanter Drehzahl und Erreichen der Motorbetriebstemperatur erreicht hat. Dies kann sowohl nach einiger Betriebszeit der Verbrennungskraftmaschine bei Leerlauf auftreten oder eine annähernd stationäre Betriebsphase der Verbrennungskraftmaschine sein. Ferner muss die λ-Regelung betriebsbereit sein.

Nach Erreichen eines geeignet erscheinenden Betriebsbereiches der Verbrennungskraftmaschine erfolgt gemäß des erfindungsgemäß vorgeschlagenen Verfahrens ein Eingriff in die Gemischbildung an einem oder mehreren ausgewählten Bezugszylindern in Richtung auf eine Anfettung des Gemisches oder dessen Abmagerung. Die Summen-λ-Regelung bleibt bei diesem Eingriff in die Gemischbildung an einem oder mehreren ausgewählten Bezugszylindem in Betrieb. Im Motormanagementsystem der Verbrennungskraftmaschine sind der oder die ausgewählten Zylinder, an denen ein Eingriff in die Gemischbildung hinsichtlich einer Abmagerung oder einer Anfettung erfolgt, bekannt

Nach Vornahme des Eingriffs in die Gemischbildung eines ausgewählten Zylinders oder mehrerer ausgewählter Zylinder der Verbrennungskraftmaschine wird untersucht, wie sich das Luftverhältnis λ an dem oder den entsprechend ausgewählten Zylinder bzw. Zylindern verändert hat. Hat sich das Luftverhältnis λ des betreffenden ausgewählten Zylinders deutlich erkennbar in die erwartete Richtung hinsichtlich einer Abmagerung des Gemisches oder hinsichtlich einer Anfettung des Gemisches bewegt, so stimmt die eingangs angenommene Phasenlage der Verbrennungskraftmaschine. Bei diesem Ergebnis kann auf normalen Motorbetrieb umgeschaltet werden, d.h. der Zündungsvorgang bei Erreichen des oberen Totpunktes im Ausschiebetakt kann mithin zurückgenommen werden. Ferner können bei als richtig detektierter Phasenlage winkelsynchron erfolgende Ereignisse wie z.B. Einspritzvorgänge freigegeben werden. Danach kann eine komplette Abschaltung der Phasendetektion erfolgen.

Tritt hingegen am ausgewählten Zylinder oder an den ausgewählten Zylindern keine Anfettung oder Abmagerung auf, d.h. bleibt der λ-Wert konstant, war die beim Start der Verbrennungskraftmaschine angenommene Phasenlage falsch. Ferner kann von einer falschen angenommenen Phasenlage beim Start der Verbrennungskraftmaschine dann ausgegangen werden, wenn bei dem ausgewählten Zylinder oder den ausgewählten Zylindern eine kleine Änderung des Luftverhältnisses λ in die Gegenrichtung als Folge der Kompensation eintritt.

Dies ist dann der Fall, wenn bei Regelung des Summen-λ auf den Wert geregelt wird, den das Luftverhältnis λ vor Vornahme des Eingriffs in die Gemischbildung an dem ausgewählten Zylinder oder den ausgewählten Zylinder angenommen hat.

Handelt es sich bei der Verbrennungskraftmaschine um eine mehrzylindrige Verbrennungskraftmaschine mit gerader Zylinderzahl oder gerader Zylinderzahl pro Bank bei V-Motoren, kann auch die Auswertung des Luftverhältnisses λ des um 360° Kurbelwinkel zum ausgewählten Zylinder versetzten Zylinder erfolgen. Wenn dieser um 360° Kurbelwinkel zum ausgewählten Bezugszylinder versetzte Zylinder die erzeugte λ-Änderung aufweist, so war die beim Start der Verbrennungskraftmaschine angenommene Phasenlage falsch. Die Heranziehung des um 360° Kurbelwinkel zum ausgewählten Zylinder versetzten Zylinder zur Detektion von λ-Änderungen ist zwar lediglich an Verbrennungskraftmaschinen mit gerader Zylinderzahl oder gerader Zylinderzahl pro Bank von V-Motoren gegeben, jedoch handelt es sich bei den meisten, gängigen Viertakt-Verbrennungskraftmaschinen um solche mit gerader Zylinderzahl. Der Vorteil des Einsatzes des erfindungsgemäß vorgeschlagenen Verfahrens bei Verbrennungskraftmaschinen mit geraden Zylinderzahlen liegt darin, daß bei Manipulation des Luftverhältnisses λs nur eines Zylinders diese Manipulation bei gleichem Summen-λ deutlicher ausfällt als die Reaktion der anderen Zylinder aufgrund der Kompensation des durch den Eingriff bei einem Zylinder verursachten Fehlers des Summen-Luftverhältnisses λ.

Während bei Übereinstimmung von angenommener Phasenlage und detektierter Phasenlage eine Abschaltung der Phasendetektion vorgenommen werden kann, ist bei detektierter falscher.Phasenlage eine Um- bzw. Neusynchronisation an der Verbrennungskraftmaschine erforderlich. Ferner kann der Notbetrieb mit doppelter Zündausgabe am Ende des Verdichtungstaktes bzw. am Ende des Ausschiebetaktes aufrechterhalten werden. Erfolgt eine Neu- bzw. Umsynchronisation der Verbrennungskraftmaschine, sollte die Richtigkeit dieser Synchronisation anschließend nochmals überprüft werden, bevor die doppelte Zündausgabe abgeschaltet wird.

Hat die Phasendetektion hingegen zu keinem eindeutigen Ergebnis geführt, z.B. aufgrund eines nicht stabilen Betriebszustandes der Verbrennungskraftmaschine oder anderer äußerer Einflüsse, so kann die Testprozedur z.B. nach Ablauf eines voreinstellbaren Timers beliebig oft wiederholt werden, sobald eine für die Durchführung der Testprozedur geeignete Fahrsituation, d.h. ein geeigneter Teillastbereich der Verbrennungskraftmaschine erreicht ist. Am Timer, der im Motormanagementsystem der Verbrennungskraftmaschine aufgenommen sein kann, kann die Zeitspanne, nach deren Ablauf eine Neubestimmung der Phasendetektion gemäß des erfindungsgemäß vorgeschlagenen Verfahrens erfolgen kann, frei vorgewählt werden, d.h. die Intervalle zwischen den einzelnen Detektionsvorgängen zur Ermittlung der Phasenlage der Verbrennungskraftmaschine sind flexibel und anpaßbar.

Erfolgt eine neue Phasendetektion an der Verbrennungskraftmaschine bei zuvor fehlgeschlagener Detektion der Phasenlage, so kann diese sowohl an den bisher ausgewählten Zylindern als auch an neu auszuwählenden Zylindern der Verbrennungskraftmaschine durchgeführt werden. Die Durchführung des erfindungsgemäß vorgeschlagenen Verfahrens kann an den Zylindern der Verbrennungskraftmaschine solange erfolgen, bis eine eindeutige Aussage zur Phasenlage der Verbrennungskraftmaschine getroffen werden kann.

Da dem erfindungsgemäß vorgeschlagenen Verfahren die Ermittlung von Luftverhältnisänderungen durch Eingriff in die Gemischbildung, sei es Abmagerung, sei es Anfettung, an einem ausgewählten Zylinder bzw. an ausgewählten Zylindern der Verbrennungskraftmaschine anstelle einer Ausblendung der Kraftstoffeinspritzung zugrundeliegt, kann die Verbrennungskraftmaschine mit nahezu normalen Abgasverhalten hinsichtlich des Summen-λ-Wertes betrieben werden. Im Gegensatz zu einer Einspritzausblendung halten sich die sich einstellenden Komforteinbußen in engen Grrenzen. Das erfindungsgemäß vorgeschlagene Verfahren zur Phasendetektion an einer mehrzylindrigen Verbrennungskraftmschine mit ausgefallenem Phasengeber kann an Verbrennungskraftmaschinen mit gerader oder ungerader Zylinderzahl eingesetzt werden und erlaubt eine sichere Phasendetektion, da das Auftreten mehrerer Ereignisse beobachtet wird. Somit ist die Zuverlässigkeit der gewonnenen Aussage über die Phasenlage sehr hoch, ein Liegenbleiben des Fahrzeuges aufgrund eines ausgefallenen Phasensensors ist ausgeschlossen.

## Patentansprüche

1. Verfahren zur Phasenerkennung einer mehrzylindrigen, fremdgezündeten Verbrennungskraftmaschine mit gerader oder ungerader Zylinderzahl, die mittels eines Motormanagementsystems betrieben wird, wobei sich der Arbeitszyklus der Verbrennungskraftmaschine über zumindest zwei Umdrehungen ihrer Ausgangswelle erstreckt, wobei die Verbrennungskraftmaschine bei unbekannter Phasenlage unter Annahme einer Phasenlage gestartet wird, mit nachfolgenden Verfahrensschritten:
• die Verbrennungskraftmaschine wird bei unbekannter Phasenlage unter Annahme einer Phasenlage gestartet,
• an einem oder mehreren ausgewählten Zylindern der Verbrennungskraftmaschine wird ein Eingriff in die Gemischbildung hinsichtlich einer Abmagerung oder Anfettung des Gemisches vorgenommen,
• anhand der Detektion des Luftverhältnisses λ der einzelnen Zylinder wird die eingangs angenommene Phasenlage verifiziert oder falsifiziert, wobei dann, wenn das dem ausgewählten Zylinder oder den ausgewählten Zylindern zugeordnete Abgas keine Änderung des Luftverhältnisses λ entsprechend des Eingriffs in die. Gemischbildung des ausgewählten Zylinders aufweist, auf Falsifikation geschlossen wird oder
• dann, wenn das dem ausgewählten Zylinder oder den ausgewählten Zylindern zugeordnete Abgas eine Änderung des Luftverhältnisses λ in Gegenrichtung auf den Gemischbildungseingriff am ausgewählten Zylinder oder den ausgewählten Zylindern als Folge der Kompensation der Regelung des Summen-λ-Wertes auf den λ-Wert vor dem Eingriff in die Gemischbildung aufweist, auf Falsifilkation geschlossen wird oder
• dann, wenn das den zum ausgewählten Zylinder um 360° versetzten Zylindern zugeordnete Abgas eine Änderung des Luftverhältnisses λ entsprechend dem Gemischbildungseingriff aufweist, auf Falsifikation geschlossen wird und
• bei falsifizierter angenommener Phasenlage ein Motorbetrieb mit doppelter Zündausgabe aufrechterhalten wird.

2. Verfahren gemäß Anspruch 1, **dadurch gekennzeichnet, daß** die Verbrennungskraftmaschine unter Annahme einer Phasenlage mit doppelter Zündausgabe am Ende des Verdichtungstaktes und am Ende des Ausschiebetaktes gestartet wird.

3. Verfahren gemäß Anspruch 1, **dadurch gekennzeichnet, daß** die Phasenerkennung der Verbrennungskraftmaschine in einem geeigneten Betriebsbereich der Verbrennungskraftmaschine hinsichtlich Last, Drehzahl oder Temperatur und Betriebsbereitschaft einer λ-Sonde erfolgt.

4. Verfahren gemäß Anspruch 1, **dadurch gekennzeichnet, daß** die eingangs angenommene Phasenlage der Verbrennungskraftmaschine verifiziert ist, wenn eine Änderung des Luftverhältnisses λ entsprechend des Eingriffs in die Gemischbildung am ausgewählten Zylinder detektiert wird.

5. Verfahren gemäß Anspruch 4, **dadurch gekennzeichnet, daß** bei verifizierter Phasenlage der Verbrennungskraftmaschine, die doppelte Zündausgabe zurückgenommen wird und winkelsynchrone Ereignisse freigegeben werden.

6. Verfahren gemäß Anspruch 1, **dadurch gekennzeichnet dass** bei falsifizierter Phasenlage eine Neu- oder Umsynchronisation der Phasenlage der Verbrennungskraftmaschine erfolgt.

7. Verfahren gemäß Anspruch 1, **dadurch gekennzeichnet, daß** bei fehlgeschlagener Erkennung der Phasenlage der Verbrennungskraftmaschine, nach Ablauf einer vorgebbaren Zeitspanne oder einer vorgebbaren Anzahl von Arbeitsspielen (Umdrehungen) die Phasendetektion an gleichen oder an neu ausgewählten Zylindern der Verbrennungskraftmaschinen wiederholt wird.

## Claims

1. Method for detecting phases of a multi-cylinder, spark-ignition internal combustion engine which has an even or uneven number of cylinders and is operated by means of an engine management system, with the working cycle of the internal combustion engine extending over at least two revolutions of its output shaft, with the internal combustion engine being started with an assumed phase angle when the phase angle is unknown, having the following method steps:
• the internal combustion engine is started with an assumed phase angle when the phase angle is unknown,
• an intervention into the mixture formation in order to make the mixture leaner or richer is carried out at one or more selected cylinders of the internal combustion engine,
• the phase angle assumed at the beginning is verified or falsified by detecting the excess air ratio λ of the individual cylinders, in which case, if the exhaust gas which is assigned to the selected cylinder or cylinders does not have any change in the excess air ratio λ corresponding to the intervention in the mixture formation of the selected cylinder, falsification is concluded or
• if the exhaust gas which is assigned to the selected cylinder or cylinders has a change in the excess air ratio λ in the opposite direction to the intervention in the mixture formation at the selected cylinder or cylinders as a consequence of the compensation of the adjustment of the total λ value to the λ value before the intervention in the mixture formation, falsification is concluded, or
• if the exhaust gas which is assigned to the cylinders which are offset by 360° with respect to the selected cylinder has a change in the excess air ratio λ corresponding to the intervention in the mixture formation, falsification is concluded, and
• where falsified phase angle is assumed, engine operation with double ignition output is maintained.

2. Method according to Claim 1, **characterized in that** when a phase angle with double ignition output is assumed the internal combustion engine is started at the end of the compression stroke and at the end of the expulsion stroke.

3. Method according to Claim 1, **characterized in that** the phase detection of the internal combustion engine is carried out in a suitable operating range of the internal combustion engine in terms of load, rotational speed or temperature and readiness of a λ probe to operate.

4. Method according to Claim 1, **characterized in that** the phase angle assumed for the internal combustion engine at the beginning is verified if a change in the excess air ratio λ corresponding to the intervention in the mixture formation at the selected cylinder is detected.

5. Method according to Claim 4, **characterized in that** when the phase angle of the internal combustion engine is verified, the double ignition output is terminated and events which are synchronous with the angle are enabled.

6. Method according to Claim 1, **characterized in that** when the phase angle is falsified, the phase angle of the internal combustion engine is synchronized or resynchronized.

7. Method according to Claim 1, **characterized in that** when the detection of the phase angle of the internal combustion engine has failed after the expiry of a predefinable time period or a predefinable number of working cycles (revolutions), the phase detection is repeated at the same or at newly selected cylinders of the internal combustion engines.

## Revendications

1. Procédé de détermination de phase d'un moteur à combustion interne multi-cylindres, à allumage commandé, comportant un nombre pair ou impair de cylindres et fonctionnant au moyen d'un système de gestion de moteur,
selon lequel le cycle de travail de la machine à combustion interne s'étend sur au moins deux rotations de son arbre de sortie, et
on démarre le moteur à combustion interne, lorsque la position de phase est inconnue, en faisant l'hypothèse d'une certaine position de phase,
**caractérisé par** les étapes suivantes :
• lorsque la position de phase du moteur à combustion interne est inconnue, on le démarre en faisant l'hypothèse d'une certaine position de phase ;
• sur un ou plusieurs cylindres sélectionnés du moteur à combustion interne, on effectue une intervention dans la formation de mélange en vue d'un appauvrissement ou d'un enrichissement du mélange ;
• à l'aide de la détection d'une valeur d'excès d'air λ des cylindres individuels, on vérifie ou l'on falsifie la position de phase initialement supposée ; lorsque le gaz d'échappement associé au cylindre sélectionné (ou aux cylindres sélectionnés) ne présente aucun changement de la valeur d'excès d'air λ, correspondant à l'intervention dans la formation de mélange du cylindre sélectionné, on conclut à une falsification ; ou encore,
• lorsque le gaz d'échappement associé au cylindre sélectionné (ou aux cylindres sélectionnés) présente un changement de la valeur d'excès d'air λ en sens opposé à l'intervention dans la formation de mélange sur le cylindre sélectionné (ou les cylindres sélectionnés), à la suite de la compensation de l'ajustement de la valeur totale de λ à la valeur de λ antérieure à l'intervention dans la formation de mélange, on conclut à une falsification ;
• lorsque le gaz d'échappement associé aux cylindres décalés de 360° par rapport au cylindre sélectionné présente un changement du quotient d'air λ, correspondant à l'intervention dans la formation de mélange, on conclut à une falsification ; et
• dans le cas où la position de phase supposée est falsifiée, on rectifie un fonctionnement du moteur avec une double excitation d'allumage.

2. Procédé selon la revendication 1,
**caractérisé en ce que**
l'on fait démarrer le moteur à combustion interne, en faisant l'hypothèse d'une certaine position de phase, avec une double excitation d'allumage à la fin du temps de compression et à la fin du temps de détente.

3. Procédé selon la revendication 1,
**caractérisé en ce que**
la détection de phase de la machine à combustion interne dans un domaine de fonctionnement approprié du moteur à combustion interne du point de vue de la charge, de la vitesse de rotation ou de la température et de la capacité de fonctionnement d'une sonde λ.

4. Procédé selon la revendication 1,
**caractérisé en ce que**
la position de phase initialement supposée du moteur à combustion interne est vérifiée lorsque l'on détecte un changement du quotient d'air λ, correspondant à l'intervention dans la formation de mélange sur le cylindre sélectionné.

5. Procédé selon la revendication 4,
**caractérisé en ce que**
dans le cas où la position de phase du moteur à combustion interne est vérifiée, on annule la double excitation d'allumage et on débloque les événements synchrones en angle.

6. Procédé selon la revendication 1,
**caractérisé en ce que**
dans le cas où la position de phase est falsifiée, on effectue une nouvelle synchronisation (ou un changement de synchronisation) de la position de phase du moteur à combustion interne.

7. Procédé selon la revendication 1,
**caractérisé en ce que**
dans le cas où la détermination de la position de phase du moteur à combustion interne a échoué, on répète, au bout d'un intervalle de temps pré-définissable ou d'un nombre pré-définissable de fonctionnements cycliques (rotations) la détection de phase sur des cylindres identiques ou nouvellement sélectionnés.
